# EUROPÄISCHE PATENTSCHRIFT

(11) **EP 0 552 332 B1**
(45) Veröffentlichungstag und Bekanntmachung des Hinweises auf die Patenterteilung: **06.03.1996**
(21) Anmeldenummer: 92915414.4
(22) Anmeldetag: 23.07.1992
(51) Int. Cl.: E06B 11/08

(54) **VERFAHREN ZUR STEUERUNG EINES DREHKREUZES UND NACH DEM VERFAHREN STEUERBARES DREHKREUZ**
PROCESS FOR CONTROLLING A TURNSTILE AND TURNSTILE CONTROLLABLE THEREBY
PROCEDE DE COMMANDE D'UN TOURNIQUET ET TOURNIQUET COMMANDE SELON CE PROCEDE

(30) Priorität: 09.08.1991 AT 1578/91
(43) Veröffentlichungstag der Anmeldung: 28.07.1993
(73) Patentinhaber: Skidata Computer Gesellschaft m.b.H., A-5083 Gartenau (AT)
(72) Erfinder: KOCZNAR, Wolfram, A-6020 Innsbruck (AT); WALLERSTORFER, Kurt, A-5204 Irrsdorf 130 (AT)
(74) Vertreter: Hofinger, Engelbert, DDr.
(86) Internationale Anmeldenummer: AT9200102
(87) Internationale Veröffentlichungsnummer: WO9303251

(56) Entgegenhaltungen:
- EP-A- 0 423 016
- WO-A-90/08875
- AT-B- 389 736
- DE-C- 3 831 056
- GB-A- 2 186 618

## Beschreibung

Die Erfindung betrifft ein Verfahren zur Steuerung eines Drehkreuzes für die zyklische Freigabe eines Durchganges, dem ein Kontrollsystem oder dergleichen zugeordnet ist, wobei das Drehkreuz mehrere winkelversetzte Sperrarme, die jeweils die Anhaltestellung definieren, einen Antriebsmotor und eine Drehwinkelerkennungseinrichtung aufweist, und wobei nach einem positiven Kontrollergebnis jeder Sperrarm zuerst durch eine äußere Beaufschlagung und dann durch den Antriebsmotor weitergedreht wird, sowie ein nach dem Verfahren steuerbares Drehkreuz.

Ein derartiges in der Anhaltestellung jeweils verrastetes Drehkreuz, das beispielsweise der WO-A-90/8875 zu entnehmen ist, ist mit einer drehelastischen Kupplung versehen, die trotz verrasteten Sperrarmen eine geringfügige Verdrehung zuläßt, die von einer Drehrichtungserkennungseinrichtung überwacht wird. Die verrastete Anhaltestellung wird in einer Ausführung durch einen Elektromotor gehalten, der, sobald vom Kontrollsystem der Durchgang gestattet ist, nach dem Anschieben durch den Benützer das Drehkreuz in die nächste Anhaltestellung weiterdreht. Bei unerlaubter Verdrehung wird der Motor nicht in Betrieb gesetzt, sondern durch eine mechanische Bremse verstärkt.

Ein ebenfalls motorisch betriebenes Drehkreuz zeigt die DE-C-38 31 056, dessen Motor sich nach einem vom Benützer abgegebenen Impuls in Bewegung setzt. Gegen eine unerlaubte Verdrehung wird eine Bremse elektrisch angesteuert.

Ein weiteres Drehkreuz mit Zugangskontrolle, bei dem die Anhaltestellung mittels einer elektronisch gesteuerten Bremse fixiert wird, zeigt die GB-A-2 186 618. Soll ein freier Durchgang stattfinden können, so kann ein langsamer Dauerantrieb mittels eines Motors erfolgen.

Bei kontrollierten, drehkreuzbestückten Durchgängen ist einerseits auf das Verhalten bzw. die Gewohnheiten der Benützer und andererseits auf bestimmte Sicherheitskriterien Rücksicht zu nehmen. Ein aufgrund einer positiven Kontrolle freigegebenes Drehkreuz darf nicht unmittelbar von einem Motor verdreht werden, sondern muß vom Benützer in Drehung gesetzt werden, sobald er zum Durchgang bereit ist. Die Verdrehung des freigegebenen Drehkreuzes erfolgt dabei durch Drücken auf den Sperrarm mit dem Körper, wobei der Rastwiderstand überwunden werden muß. Erst die Überwindung des Rastwiderstandes läßt sich einerseits auf die Bereitschaft zum Durchgang und andererseits auch auf die richtige Position des Benützers zurückführen, sodaß der nachfolgende Motorantrieb im erwarteten Augenblick erfolgt. Die Überwindung des Rastwiderstandes kann nicht nur für Kinder, sondern insbesondere an Zugängen zu Schleppliften auch für Erwachsene aufgrund der Skiausrüstung problematisch sein, wobei nicht außer Acht gelassen werden darf, daß hinter dem Benützer der folgende Sperrarm einschwenkt.

Die Erfindung hat es sich nun zur Aufgabe gestellt, ein Verfahren zur Steuerung eines Drehkreuzes, sowie ein nach dem Verfahren steuerbares Drehkreuz zu schaffen, das den gestellten Anforderungen besser gerecht wird.

Erfindungsgemäß wird dies dadurch erreicht, daß jeder Sperrarm bei positivem Kontrollergebnis aus der Sperrstellung in eine nachfolgende Anhaltestellung überführt und nach der äußeren Beaufschlagung aus der Anhaltestellung weitergedreht wird, bis der nächste Sperrarm in der Sperrstellung liegt.

Durch die Einführung einer nach der Sperrstellung liegenden Anhaltestellung wird folgendes erreicht: Ist das Kontrollergebnis positiv verlaufen, so wird der Sperrarm zuerst in die Anhaltestellung weiterbewegt, wobei diese Bewegung nicht nur fühlbar, sondern für den Benützer auch sichtbar ist. Er kann nun in die richtige, den Durchgang problemlos ermöglichende Position nachrücken und gegen den in der Anhaltestellung wieder stillstehenden Sperrarm drücken, worauf die Weiterdrehung des Sperrarmes mittels des Motors erfolgen kann. Für den Ausdruck der Durchgangsbereitschaft ist in der Anhaltestellung jedoch keine überwindung eines größeren Widerstandes erforderlich, da der Benützer nur unter dieser Voraussetzung bis zur Anhaltestellung vorgerückt ist. Nun genügt ein leichtes Antippen am Sperrarm, was auch auf Skiern und bei leicht steigendem Boden von kleineren Kindern ebenso wie von Erwachsenen erfolgen kann, ohne daß sich Schwierigkeiten ergeben.

Ein nach dem Verfahren steuerbares Drehkreuz ist erfindungsgemäß dadurch gekennzeichnet, daß der Sperrarm in seiner Sperrstellung in einem Winkel vor der Anhaltestellung liegt, und aus der Sperrstellung bei einem positiven Kontrollergebnis vom Antriebsmotor in die Anhaltestellung verdrehbar ist, in der der Antriebsmotor bis zur äußeren Beaufschlagung stillgesetzt ist. Da in der Sperrstellung ein hoher Widerstand zu überwinden sein soll, damit das Drehkreuz ohne Kontrolle oder bei negativem Kontrollergebnis zumindest sehr schwer verdrehbar ist, weist es bevorzugt eine insbesondere elektromagnetische Bremse auf, die in der Sperrstellung aktiviert ist. Für den Antrieb dient insbesondere ein Gleichstrommotor, der in der Anhaltestellung kurzgeschlossen werden kann.

Eine erste Ausführung, die zu einer günstigen räumlichen Anordnung des Drehkreuzes führt, sieht vor, daß zwischen der Lagerwelle der Drehscheibe und der Motorabtriebswelle ein Kegelradgetriebe vorgesehen ist. Das erlaubt weiters, daß dem Zahnrad der Lagerwelle an der der Motorabtriebswelle gegenüberliegenden Seite die Drehwinkelerkennungseinrichtung zugeordnet ist, sodaß ein kompakter Aufbau des Drehkreuzes erreicht wird.

Weiters ist bevorzugt vorgesehen, daß auf der Motorabtriebswelle die Bremse und eine mechanische Rücklaufsperre angeordnet sind, die eine Drehrichtungserkennungseinrichtung und eine Einrichtung gegen eine unerlaubte Verdrehung umfaßt. Dadurch lassen sich auch jene Einrichtungen platzsparend arrangieren, die für eine Freigabe des Durchganges in nur einer Richtung notwendig sind.

Eine zweite Ausführung des Drehkreuzes mit einer vorteilhaften räumlichen Anordnung der einzelnen Teile sieht vor, daß zwischen der Lagerwelle und der Motorabtriebswelle ein Kettengetriebe vorgesehen ist, dessen Antriebskette Zahnräder auf der Lagerwelle, auf der Motorabtriebswelle und auf einer Bremswelle umschließt, die von der Bremse beaufschlagbar ist.

Für die Durchgangsfreigabe in nur einer Richtung ist in dieser Ausführung vorgesehen, daß der Antriebskette eine Drehrichtungserkennungseinrichtung, die die Bremse auch bei einer unerlaubten Verdrehung aktiviert, und die Drehwinkelerkennungseinrichtung zugeordnet sind. Die Ausführung besitzt den zusätzlichen Vorteil, daß die Durchgangsrichtung umkehrbar ist, sodaß ein derartiges Drehkreuz durch einfache Umstellung der Steuerung sowohl für Ein- als auch für Ausgänge verwendbar ist.

Nachstehend wird nun die Erfindung an Hand der Figuren der beiliegenden Zeichnungen näher beschrieben, ohne darauf beschränkt zu sein.

Die Fig. 1 zeigt eine schematische Draufsicht auf eine Drehscheibe, und die Fig. 2 und 3 schematische Seitenansichten durch zwei Ausführungsbeispiele.

Einer Durchgangsspur 16 ist ein Drehkreuz zugeordnet, dessen drei Sperrarme 4 in Fig. 1 dargestellt sind. Der nach oben gerichtete Sperrarm 4 befindet sich in einer Sperrstellung, die in einem Winkel α von etwa 10° vor einer strichliert gezeigten Anhaltestellung liegt. Das von einem elektrischen Antriebsmotor 6 getriebene Drehkreuz wird in der Sperrstellung jedes Sperrarmes 4 durch eine elektromagnetische Bremse 8 gehalten, wobei während der Bewegung der Bremse 8 der Motor 6 stillsteht. Sobald das dem Drehkreuz zugeordnete Kontrollsystem die Erlaubnis für die Passage der Durchgangsspur 16 gewährt, wird die Bremse 8 gelöst und der Motor 6 verdreht den jeweiligen Sperrarm 4 aus der Sperrstellung in die Anhaltestellung, in der der Motor 6 stillgesetzt, insbesondere kurzgeschlossen wird. In dieser muß vom Benützer gegen den Sperrarm 4 gedrückt werden, worauf sich der Motor 6 wieder einschaltet. In der Anhaltestellung bleibt dabei die Bremse 8 gelöst. Der auf den Sperrarm 4 auszuübende Druck ist sehr klein und damit auch unter ungünstigen Bedingungen problemlos erzeugbar. Der nunmehr wieder eingeschaltete Motor 6 verdreht unter Freigabe des Durchgangs das Drehkreuz, bis dessen nächster Sperrarm 4 in die Sperrstellung gelangt, in der die Bremse 8 wieder aktiviert wird. Eine exakte Position der Sperrarme 4 in der Sperrstellung und in der Anhaltestellung ist von untergeordneter Bedeutung. So könnten auch die Sperrstellung oder die Anhaltestellung senkrecht zur Durchgangsrichtung liegen. Selbstverständlich sind auch Zwischenstellungen, sowie andere Größen für den Winkel denkbar.

Das Drehkreuz ist in üblicher Weise mit einem Gehäuse 1 versehen, in dem eine Lagerwelle 2 mit einer Drehscheibe 3 und den von dieser abstehenden Sperrarmen 4 angeordnet ist. Die Welle 2 erstreckt sich bevorzugt schräg und die Sperrarme 4 stehen nicht radial von der Drehscheibe 3 ab, sodaß der jeweils in der Sperrstellung liegende Sperrarm 4 annähernd horizontal liegt. Diese Details sind jedoch nicht erfindungswesentlich und dem jeweiligen Durchgang angepaßt.

Zwischen der Lagerwelle 2 und der Motorabtriebswelle 9 ist gemäß Fig. 2 ein Kegelzahnradgetriebe vorgesehen, wobei den Zähnen des Zahnrades 5 auf der Lagerwelle 2 eine Drehwinkelerkennungseinrichtung 12 zugeordnet ist, die die jeweiligen Drehwinkel von 110° und 10° ermittelt. Die Motorabtriebswelle 9 trägt das mit dem Zahnrad 5 kämmende Zahnrad 10, eine nicht näher dargestellte mechanische Rücklaufsperre 11, mittels der die Verdrehung nur in eine Richtung zulässig ist, und die die Verdrehung in die unerlaubte Gegenrichtung sperrt, sowie die elektromagnetische Bremse 8, und ist über ein Untersetzungsgetriebe 7 an den Motor 6 angeschlossen.

In der Ausbildung nach Fig. 3 ist ein etwa zur Lagerachse 2 symmetrischer Aufbau gegeben, wobei einerseits der Motor 6 und andererseits die Bremse 8 im Gehäuse 1 angeordnet sind. Die Kraftübertragung erfolgt über eine Antriebskette 13, in die das Zahnrad 10 der Motorabtriebswelle 9, das Zahnrad 5 der Lagerachse 2 und ein Zahnrad 14 auf einer Bremswelle eingreifen, die von der elektromagnetischen Bremse 8 feststellbar ist. Die drei Zahnräder 5,10 und 14 sind somit als Kettenzahnräder ausgebildet, wobei die Kette 13 etwa elliptisch-oval verläuft. In den Zwischenlängen sind der Antriebskette 13 einerseits die Drehwinkelerkennungseinrichtung 12, die den Motor 6 und die Bremse 8 ansteuert, und andererseits eine Drehrichtungserkennungseinrichtung 11 zugeordnet, die die Bremse 9 ansteuert, wenn das Drehkreuz in die unerlaubte Richtung verdreht wird. Mit 15 sind noch Kettenspanner bezeichnet. Die in Fig. 3 gezeigte Ausführung ist sowohl für Ein- als auch für Ausgänge verwendbar, da durch Umstellung der Steuerung in einfacher Weise erlaubte und unerlaubte Drehrichtung vertauschbar sind.

Anstelle der beschriebenen elektromagnetischen Bremse 8 und dem elektrischen Antriebsmotor 6 sind auch andere, beispielsweise hydraulisch angetriebene Bremsen und Motoren einsetzbar.

## Patentansprüche

1. Verfahren zur Steuerung eines Drehkreuzes für die zyklische Freigabe eines Durchganges, dem ein Kontrollsystem od.dgl. zugeordnet ist, wobei das Drehkreuz mehrere winkelversetzte Sperrarme (4), die jeweils die Sperrstellung definieren, einen Antriebsmotor (6) und eine Drehwinkelerkennungseinrichtung (12) aufweist, und wobei nach einem positiven Kontrollergebnis jeder Sperrarm zuerst durch eine äußere Beaufschlagung und dann durch den Antriebsmotor weitergedreht wird, dadurch gekennzeichnet, daß jeder Sperrarm (4) bei positivem Kontrollergebnis aus der Sperrstellung in eine nachfolgende Anhaltestellung überführt und dann nach der äußeren Beaufschlagung aus der Anhaltestellung weitergedreht wird, bis der nächste Sperrarm in der Sperrstellung liegt.

2. Drehkreuz für die zyklische Freigabe eines Durchganges, mit einem Kontrollsystem, mit von einer drehbar gelagerten Drehscheibe winkelversetzt abstehenden Sperrarmen (4), von denen sich jeder in einer Anhaltestellung annähernd rechtwinklig zur Durchgangsrichtung erstreckt, mit einem Antriebsmotor (6), der nach einem positiven Kontrollergebnis und Annäherung eines passierenden Benützers an den Sperrarm (4) die Drehscheibe in Drehung versetzt und den Sperrarm (4) verdreht, bis der folgende Sperrarm sich annähernd rechtwinklig zur Durchgangsrichtung erstreckt, und mit einer Drehwinkelerkennungseinrichtung, dadurch gekennzeichnet, daß der Sperrarm (4) in seiner Sperrstellung in einem Winkel (α) vor der Anhaltestellung liegt, und aus der Sperrstellung bei einem positiven Kontrollergebnis vom Antriebsmotor (6) in die Anhaltestellung verdrehbar ist, in der der Antriebsmotor (6) bis zur änßeren Beaufschlagung stillgesetzt ist.

3. Drehkreuz nach Anspruch 2, dadurch gekennzeichnet, daß es eine Bremse (8) aufweist, die in der Sperrstellung aktiviert ist.

4. Drehkreuz nach Anspruch 2, dadurch gekennzeichnet, daß der Antriebsmotor (6) in der Anhaltestellung kurzgeschlossen ist.

5. Drehkreuz nach einem der Ansprüche 2 bis 4, dadurch gekennzeichnet, daß zwischen der Lagerwelle (2) der Drehscheibe (3) und der Motorabtriebwelle (9) ein Kegelradgetriebe vorgesehen ist.

6. Drehkreuz nach Anspruch 5, dadurch gekennzeichnet, daß dem Zahnrad (5) der Lagerwelle (2) an der der Motorabtriebwelle (9) gegenüberliegenden Seite die Drehwinkelerkennungseinrichtung (12) zugeordnet ist.

7. Drehkreuz nach Anspruch 5 oder 6, dadurch gekennzeichnet, daß auf der Motorabtriebwelle (9) die Bremse (8) und eine mechanische Rücklaufsperre angeordnet sind, die eine Drehrichtungserkennungseinrichtung (11) und eine Einrichtung gegen eine unerlaubte Verdrehung umfaßt.

8. Drehkreuz nach einem der Ansprüche 2 bis 4, dadurch gekennzeichnet, daß zwischen der Lagerwelle (2) und der Motorabtriebswelle (9) ein Kettengetriebe vorgesehen ist, dessen Antriebskette (13) Zahnräder (5,10,14) auf der Lagerwelle (2), auf der Motorabtriebswelle (9) und auf einer Bremswelle umschließt, die von der Bremse (8) beaufschlagbar ist.

9. Drehkreuz nach Anspruch 8, dadurch gekennzeichnet, daß der Antriebskette (13) eine Drehrichtungserkennungseinrichtung (11), die die Bremse (8) bei einer unerlaubten Verdrehung aktiviert, und die Drehwinkelerkennungseinrichtung (12) zugeordnet sind.

## Claims

1. A method of controlling a turnstile for cyclically opening a passage with which a control system or the like is associated, wherein the turnstile has a plurality of angularly displaced blocking arms (4) which respectively define the blocking position, a drive motor (6) and a rotary angle detection device (12), and wherein after a positive control result each blocking arm is firstly further rotated by an external force acting thereon and then by the drive motor, characterised in that in the case of a positive control result each blocking arm (4) is transferred out of the blocking position into a subsequent stop position and then after the external force acts thereon the blocking arm is further rotated out of the stop position until the next blocking arm is in the blocking position.

2. A turnstile for the cyclic opening of a passage, with a control system, blocking arms (4) which project in angularly displaced relationship from a rotatably mounted turntable and each of which in a stop position extends approximately at a right angle to the passage direction, a drive motor (6) which after a positive control result and the approach of a passing user to the blocking arm (4) causes the turntable to rotate and rotates the blocking arm (4) until the following blocking arm extends approximately at a right angle to the passage direction, and a rotary angle detection device, characterised in that in its blocking position the blocking arm (4) is at an angle (α) in front of the stop position and in the case of a positive control result is rotatable by the drive motor (6) from the blocking position into the stop position in which the drive motor (6) is stopped until the external force acts.

3. A turnstile according to claim 2 characterised in that it has a brake (8) which is activated in the blocking position.

4. A turnstile according to claim 2 characterised in that the drive motor (6) is short-circuited in the stop position.

5. A turnstile according to one of claims 2 to 4 characterised in that a bevel gear transmission is provided between the mounting shaft (2) of the turntable (3) and the motor output shaft (9).

6. A turnstile according to claim 5 characterised in that the rotary angle detection device (12) is associated with the gear (5) of the mounting shaft (2) at the side which is opposite to the motor output shaft (9).

7. A turnstile according to claim 5 or claim 6 characterised in that arranged on the motor output shaft (9) are the brake (8) and a mechanical reverse-motion lock which includes a rotary direction detection device (11) and a device to prevent unauthorised rotary movement.

8. A turnstile according to one of claims 2 to 4 characterised in that provided between the mounting shaft (2) and the motor output shaft (9) is a chain transmission whose drive chain (13) encircles gears (5, 10, 14) on the mounting shaft (2), on the motor output shaft (9) and on a brake shaft which can be acted upon by the brake (8).

9. A turnstile according to claim 8 characterised in that associated with the drive chain (13) are a rotary direction detection device (11) which activates the brake (8) upon unauthorised rotary movement and the rotary angle detection device (12).

## Revendications

1. Procédé de commande d'un tourniquet pour la libération cyclique d'un passage, auquel est associé un système de contrôle ou analogue, procédé dans lequel le tourniquet présente plusieurs bras de verrouillage (4) qui sont décalés angulairement et définissent chaque fois la position de verrouillage, ainsi qu'un moteur d'entraînement (6) et un dispositif (12) de reconnaissance de l'angle de rotation, et dans lequel, après un résultat de contrôle positif, chaque bras de verrouillage est entraîné en rotation, d'abord par une intervention extérieure, puis continue à être entraîné par le moteur d'entraînement, caractérisé par le fait que, lors d'un résultat de contrôle positif, chaque bras de verrouillage (4) passe, de la position de verrouillage, à une position de retenue qui vient à la suite, puis, après l'intervention extérieure, continue à être entraîné en rotation depuis la position de retenue jusqu'à ce que le bras de verrouillage suivant se trouve en position de verrouillage.

2. Tourniquet pour la libération cyclique d'un passage, comportant un système de contrôle, comportant des bras de verrouillage (4) qui, décalés angulairement, font saillie depuis un plateau tournant porté avec liberté de rotation et dont, dans une position de retenue, chacun s'étend approximativement perpendiculairement à la direction du passage, comportant un moteur d'entraînement (6) qui, après un résultat de contrôle positif et approche d'un utilisateur vers le bras de verrouillage (4), entraîne en rotation le plateau tournant et fait tourner le bras de verrouillage (4) jusqu'à ce que le bras de verrouillage suivant s'étende approximativement perpendiculairement à la direction du passage, et comportant un dispositif de reconnaissance de l'angle de rotation, caractérisé par le fait que dans sa position de verrouillage, le bras de verrouillage (4) se trouve, en avant d'un angle (α), de la position de retenue et que, lors d'un résultat de contrôle positif, il peut être entraîné en rotation par le moteur d'entraînement (6), pour passer de la position de verrouillage à la position de retenue à laquelle le moteur d'entraînement (6) s'arrête jusqu'à l'intervention extérieure.

3. Tourniquet selon la revendication 2, caractérisé par le fait qu'il présente un frein (8) qui est activé à la position de verrouillage.

4. Tourniquet selon la revendication 2, caractérisé par le fait qu'à la position de retenue le moteur d'entraînement (6) est en court-circuit.

5. Tourniquet selon l'une des revendications 2 à 4, caractérisé par le fait qu'entre l'arbre (2) du plateau tournant (3) et l'arbre (9) de sortie du moteur est prévu un mécanisme à engrenages coniques.

6. Tourniquet selon la revendication 5, caractérisé par le fait qu'à l'engrenage (5) de l'arbre (2) est associé, du côté opposé à l'arbre (9) de sortie du moteur, le dispositif (12) de reconnaissance de l'angle de rotation.

7. Tourniquet selon la revendication 5 ou 6, caractérisé par le fait que sur l'arbre (9) de sortie du moteur sont disposés le frein (8) et un antidévireur mécanique qui comprend un dispositif (11) de reconnaissance du sens de rotation et un dispositif interdisant une rotation non autorisée.

8. Tourniquet selon l'une des revendications 2 à 4, caractérisé par le fait qu'entre l'arbre (2) et l'arbre (9) de sortie du moteur est prévu un mécanisme à chaîne dont la chaîne d'entraînement (13) encercle des engrenages (5,10,14) sur l'arbre (2), sur l'arbre (9) de sortie du moteur et sur un arbre de freinage sur lequel le frein (8) peut intervenir.

9. Tourniquet selon la revendication 8, caractérisé par le fait qu'à la chaîne d'entraînement (13) sont associés un dispositif (11) de reconnaissance du sens de rotation qui active le frein (8) en cas de rotation non autorisée et le dispositif (12) de reconnaissance de l'angle de rotation.
